# FASCICULE DE BREVET EUROPEEN

(11) **EP 3 018 691 B1**
(45) Date de publication et mention de la délivrance du brevet: **05.04.2017**
(21) Numéro de dépôt: 15193638.2
(22) Date de dépôt: 09.11.2015
(51) Int. Cl.: H01H 71/02

(54) **DÉCLENCHEUR POUR DISPOSITIF DE COMMUTATION ÉLECTRIQUE ET DISPOSITIF DE COMMUTATION ÉLECTRIQUE COMPRENANT UN TEL DÉCLENCHEUR**
AUSLÖSER FÜR ELEKTRISCHE UMSCHALTVORRICHTUNG, UND ELEKTRISCHE UMSCHALTVORRICHTUNG, DIE EINEN SOLCHEN AUSLÖSER UMFASST
TRIPPING UNIT FOR ELECTRICAL SWITCHING DEVICE, AND ELECTRICAL SWITCHING DEVICE COMPRISING SUCH AN UNIT

(30) Priorité: 10.11.2014 FR 1460843
(43) Date de publication de la demande: 11.05.2016
(73) Titulaire: Schneider Electric Industries SAS, 92500 Rueil-Malmaison (FR)
(72) Inventeur: MARTIN, Willy, 38050 GRENOBLE Cedex 09 (FR)
(74) Mandataire: Lavoix

(56) Documents cités:
- EP-A1- 0 843 332
- FR-A1- 2 703 506
- US-A- 4 673 779

## Description

La présente invention concerne un déclencheur pour dispositif de commutation électrique. Le déclencheur comporte un boîtier de protection et des premières bornes de connexion électrique. Le déclencheur comprend en outre un module d'alimentation comportant au moins un transformateur, et des deuxièmes bornes d'entrée et de sortie aptes à être connectées aux premières bornes selon une direction de connexion. Le module d'alimentation est apte à générer une tension d'alimentation à partir d'une tension d'entrée reçue entre les deuxièmes bornes d'entrée, et à délivrer la tension d'alimentation entre les deuxièmes bornes de sortie.

La présente invention concerne également un dispositif de commutation électrique, tel qu'un disjoncteur, comprenant un tel déclencheur.

On connaît du document EP 0 843 332 A1 un dispositif de commutation d'un courant électrique, le dispositif de commutation comprenant un déclencheur. Le déclencheur est connecté à des capteurs de courant et contrôle la commutation électrique du dispositif en fonction des informations fournies par les capteurs de courant. Ce déclencheur comporte un module d'alimentation dédié, alimenté par la tension à l'entrée du dispositif de commutation, et générant une tension d'alimentation du déclencheur. Un tel module d'alimentation est connu sous le nom d'alimentation à propre tension. Il permet d'alimenter le déclencheur sans raccordement à une alimentation auxiliaire, et fonctionne même lorsque le dispositif de commutation bloque le passage du courant.

Toutefois, un tel module d'alimentation à propre tension est vulnérable et peut être endommagé dans certaines conditions de fonctionnement. En particulier, lors de certains tests électriques tels que par exemple ceux définis dans la norme IEC 60 947-2 et la norme IEC 61 439-1, le module d'alimentation à propre tension est susceptible d'engendrer un défaut diélectrique. Un défaut de ce type peut alors entraîner la destruction du module d'alimentation à propre tension, et il est dans ce cas généralement nécessaire de procéder au remplacement complet du déclencheur.

Le but de l'invention est de proposer un déclencheur muni d'une alimentation à propre tension permettant une déconnexion électrique aisée du module d'alimentation et sa mise en sécurité pendant la réalisation de tests électriques.

A cet effet, l'invention a pour objet un déclencheur du type précité, dans lequel le module d'alimentation est mobile par rapport au boîtier de protection.

Suivant d'autres aspects avantageux de l'invention, le déclencheur comprend une ou plusieurs des caractéristiques suivantes, prises isolément ou suivant toutes les combinaisons techniquement possibles :
- le module d'alimentation est mobile en translation par rapport au boîtier de protection selon la direction de connexion ;
- le module d'alimentation est amovible par rapport au boîtier de protection ;
- le module d'alimentation est mobile entre une position de connexion dans laquelle les deuxièmes bornes sont connectées aux premières bornes et au moins une position de déconnexion dans laquelle les deuxièmes bornes sont déconnectées des premières bornes de connexion ;
- le déclencheur comporte en outre des moyens de maintien du module d'alimentation dans au moins une position de déconnexion ;
- le déclencheur comporte en outre des moyens de verrouillage mobiles entre une position de verrouillage dans laquelle le module d'alimentation est bloqué en position de connexion et une position de déverrouillage permettant le mouvement du module d'alimentation hors de la position de connexion ;
- le module d'alimentation comporte en outre des éléments de commande configurés pour déplacer les moyens de verrouillage entre leur position de verrouillage et leur position de déverrouillage ;
- les éléments de commande sont solidaires d'un organe de préhension configuré pour être saisi par un opérateur ; et
- le déclencheur comporte en outre des moyens d'arrêt mobiles entre une position d'arrêt empêchant le retrait du module d'alimentation hors du boîtier de protection et une position libre permettant le retrait du module d'alimentation hors du boîtier de protection.

L'invention a également pour objet un dispositif de commutation électrique, tel qu'un disjoncteur, comprenant un déclencheur tel que défini ci-dessus.

Suivant un autre aspect avantageux de l'invention, le dispositif de commutation électrique comprend la caractéristique suivante :
- le déclencheur comporte des moyens d'arrêt mobiles entre une position d'arrêt empêchant le retrait du module d'alimentation hors du boîtier de protection et une position libre permettant le retrait du module d'alimentation hors du boîtier de protection, et le dispositif de commutation électrique comporte en outre une embase et un capot de protection fixé à l'embase de manière amovible, le capot recouvrant lorsqu'il est fixé à l'embase les moyens d'arrêt de manière à en empêcher l'accès depuis l'extérieur du capot.

Ces caractéristiques et avantages de l'invention apparaîtront à la lecture de la description qui va suivre, donnée uniquement à titre d'exemple non limitatif, et faite en référence aux dessins annexés, sur lesquels :
- la figure 1 est une vue éclatée d'un dispositif de commutation, tel qu'un disjoncteur, comprenant un coffret de protection et un déclencheur selon un mode de réalisation de l'invention ; le déclencheur comportant un boîtier de protection, des premières bornes de connexion et un module d'alimentation mobile par rapport au boîtier de protection entre une position de connexion et au moins une position de déconnexion, le déclencheur comportant en outre des moyens de maintien du module dans une première position de déconnexion, des moyens de verrouillage du module en position de connexion et des moyens d'arrêt aptes à empêcher le retrait du module, le module d'alimentation étant en position de connexion sur la figure 1 ;
- la figure 2 est une vue en perspective du déclencheur de la figure 1, le module d'alimentation étant dans la première position de déconnexion ;
- la figure 3 est une vue en perspective du déclencheur de la figure 1, le module d'alimentation étant totalement extrait du boîtier de protection, correspondant à une deuxième position de déconnexion ;
- la figure 4 est une vue en perspective du module d'alimentation de la figure 1, le module comportant une coque de protection et des deuxièmes bornes de connexion;
- la figure 5 est une vue éclatée du module d'alimentation de la figure 4, le module d'alimentation comportant un circuit de conversion et une poignée de préhension munie d'éléments de commande des moyens de verrouillage ;
- la figure 6 est une vue partielle et en perspective des moyens de verrouillage et des éléments de commande de la figure 4 ;
- la figure 7 est une vue partielle et en perspective du déclencheur de la figure 1 avec le module d'alimentation en première position de déconnexion ; et
- la figure 8 est une vue partielle et en perspective du déclencheur de la figure 1 avec le module d'alimentation en position de connexion, dans laquelle les deuxièmes bornes sont connectées aux premières bornes.

La figure 1 est une vue éclatée d'un dispositif de commutation électrique 2 suivant l'invention. Le dispositif de commutation 2 est par exemple un disjoncteur, tel qu'un disjoncteur électromécanique, ou encore un commutateur. Le disjoncteur est par exemple un disjoncteur triphasé, comme représenté sur la figure 1.

Sur la figure 1, le dispositif de commutation électrique 2 comporte plusieurs modules distincts les uns des autres, dont en particulier un bloc disjoncteur 4 et un déclencheur 6. En complément facultatif, le dispositif de commutation 2 comprend d'autres modules, tels que des modules de calibration aptes à mesurer les performances du dispositif de commutation, ou des modules de communication aptes à communiquer l'état du dispositif 2 à d'autres dispositifs électroniques distants, la communication s'effectuant par exemple par ondes radioélectriques.

Le dispositif de commutation 2 comporte également une embase 8 et un capot 10.

Le bloc disjoncteur 4 comporte des bornes primaires de connexion (non représentées), destinées à être connectées à au moins un conducteur d'entrée et au moins un conducteur de sortie (non représentés).

Le bloc disjoncteur 4 est apte à recevoir le déclencheur 6. Le bloc disjoncteur 4 est propre à recevoir au moins un courant I au niveau d'un conducteur d'entrée.

Le bloc disjoncteur 4 est connu en soi, et est apte à couper la transmission du courant I d'un conducteur d'entrée à un conducteur de sortie en réponse à un signal de déclenchement.

Le bloc disjoncteur 4 est par exemple un bloc disjoncteur à air (de l'anglais *air circuit breaker*) ou un bloc disjoncteur à boîtier moulé (de l'anglais *molded* case *circuit breaker*). Sur la figure 1, le bloc disjoncteur 4 est un bloc tripolaire, comportant un pôle pour chacune des phases associées au disjoncteur triphasé.

Sur les figures 2 et 3, le déclencheur 6 comprend un boîtier de protection 12, un module d'alimentation 14, un logement 16 de réception du module d'alimentation 14 et des premières bornes secondaires de connexion (non représentées). Le module d'alimentation 14 est mobile par rapport au boîtier de protection 12 entre une position de connexion dans laquelle ledit module 14 est connecté électriquement au déclencheur 6, et au moins une position de déconnexion dans lequel ledit module 14 n'est pas connecté électriquement au déclencheur 6.

Le déclencheur 6 comporte en outre des moyens 17 de maintien du module dans au moins une position de déconnexion, des moyens 18 de verrouillage du module dans la position de connexion et des moyens d'arrêt 19 aptes à empêcher le retrait du module d'alimentation 14 hors du boîtier 12, comme représenté sur les figures 6 et 7.

Le déclencheur 6 est apte à générer un signal de déclenchement à partir d'une mesure du courant I. Par exemple, le déclencheur 6 comprend un capteur de courant, non représenté, apte à générer un signal de mesure du courant I. Le déclencheur 6 est ensuite apte à délivrer le signal de déclenchement généré à destination du bloc disjoncteur 4.

L'embase 8, visible sur la figure 1, est apte à recevoir le bloc disjoncteur 4 pour former un groupe disjoncteur.

Le capot 10 est parallélépipédique, et comprend quatre parois latérales 20. Le capot 10 est fixé de manière amovible au bloc disjoncteur 4 pour former un coffret de protection. Le capot 10 est propre à recouvrir au moins partiellement le déclencheur 6 lorsqu'il est fixé au bloc disjoncteur 4. Le capot 10 est de préférence apte à permettre un accès partiel au module d'alimentation 14 lorsque le capot 10 est fixé au bloc disjoncteur 4.

Sur la figure 4, le module d'alimentation 14 comporte une coque 21, des deuxièmes bornes secondaires de connexion 22 aptes à coopérer avec les premières bornes secondaires, les deuxièmes bornes secondaires comportant des deuxièmes bornes secondaires d'entrée et des deuxièmes bornes secondaires de sortie.

Le module d'alimentation 14 est mobile dans une direction de connexion entre la position de connexion dans laquelle les deuxièmes bornes secondaires 22 sont connectées aux premières bornes secondaires et l'une de la ou des positions de déconnexion dans laquelle les deuxièmes bornes secondaires 22 sont déconnectées des premières bornes secondaires.

Le module d'alimentation 14 est de préférence mobile en translation selon la direction de connexion, correspondant par exemple à une direction verticale Z dans le logement 16.

Le module d'alimentation 14 est de préférence amovible par rapport au boîtier de protection 12. Autrement dit, le module d'alimentation 14 est totalement extractible par rapport au boîtier de protection 12. Dans ce cas, le module d'alimentation 14 est mobile par rapport au boîtier de protection 12 entre la position de connexion, une première position de déconnexion dans laquelle les deuxièmes bornes secondaires 22 sont déconnectées des premières bornes secondaires (figure 2), et une deuxième position de déconnexion dans laquelle le module d'alimentation 14 n'est plus en contact avec le boîtier de protection 12 (figure 3).

Le module d'alimentation 14 comporte en outre des saillies 24 de maintien du module d'alimentation 14 dans la première position de déconnexion, des organes 26 de verrouillage du module d'alimentation 14 dans la position de connexion, et une saillie d'arrêt 28 apte à empêcher le mouvement du module d'alimentation 14 de la première position de déconnexion à la deuxième position de déconnexion en l'absence d'un appui externe transversal sur ladite saillie d'arrêt 28. Dans l'exemple de la figure 4, les saillies de maintien 24 et la saillie d'arrêt 28 sont portées par une languette élastique 30.

Le module d'alimentation comporte en outre des éléments de commande 31 configurés pour déplacer les moyens de verrouillage 18 entre leur position de verrouillage et leur position de déverrouillage.

Le module d'alimentation 14 comprend également une poignée de préhension 32, la poignée de préhension 32 étant de préférence solidaire des éléments de commande 31.

Le module d'alimentation 14 comporte également un circuit de conversion (non représenté) apte à générer une tension convertie à partir d'une tension d'entrée. Le module d'alimentation 14 est propre à recevoir la tension d'entrée entre les deuxièmes bornes secondaires d'entrées. Le module d'alimentation est apte à délivrer la tension convertie entre les deuxièmes bornes secondaires de sortie.

Le logement 16 comporte une paroi inférieure 33A et quatre parois latérales 33B. Les parois latérales 33B sont par exemple rectangulaires.

Le logement 16 comporte une première ouverture 34 de maintien du module dans la première position de déconnexion. La première ouverture 34 est apte à coopérer avec les saillies de maintien 24 par encliquetage, et est par exemple ménagée dans une paroi latérale 33B correspondante, comme représenté à la figure 7.

Le logement 16 comprend une deuxième ouverture 36 apte à coopérer avec les saillies de maintien 24 par encliquetage, en position de connexion du module d'alimentation 14, et est par exemple ménagée dans une paroi latérale 33B correspondante, comme représenté à la figure 8.

Le logement 16 comporte des organes de blocage 37 du module d'alimentation 14 en position de connexion. Les organes de blocage 37 sont aptes à coopérer avec des organes de verrouillage 26 pour bloquer le module d'alimentation 14 en position de connexion. Chaque organe de blocage 37 est par exemple en forme d'une cavité ménagée dans une paroi latérale 33B correspondante du logement 16. En variante non représentée, chaque organe de blocage 37 est en forme d'un relief de blocage en saillie par rapport à une paroi latérale correspondante du logement 16.

Le logement 16 comporte une fente 38 verticale apte à recevoir la saillie d'arrêt 28. La fente 38 est par exemple une ouverture ménagée dans la paroi latérale 33B correspondante. La fente 38 comprend une butée 40 apte à coopérer avec la saillie d'arrêt 28 pour empêcher le mouvement du module d'alimentation 14 de la première position de déconnexion vers la deuxième position de déconnexion en l'absence d'un appui externe transversal sur ladite saillie d'arrêt 28.

Les premières bornes secondaires de connexion affleurent sur une paroi latérale 33B du logement de réception du module d'alimentation 14.

Les moyens de maintien 17 sont aptes à maintenir le module d'alimentation 14 dans la première position de déconnexion. Les moyens de maintien 17 sont, par exemple, des moyens élastiques de maintien. Sur la figure 7, les moyens de maintien 17 comprennent la première ouverture 34 et les saillies de maintien 24 aptes à coopérer avec la première ouverture 34.

En variante non représentée, les moyens de maintien 17 sont des moyens magnétiques de maintien, et comportent par exemple un aimant permanent solidaire du module d'alimentation 14 et un premier organe ferromagnétique solidaire du boîtier de protection 12, l'aimant permanent étant adapté pour exercer une force d'attraction magnétique sur le premier organe ferromagnétique lorsqu'il est en regard de celui-ci. L'aimant permanent est par exemple reçu dans une cavité ménagée dans la coque 21, et le premier organe ferromagnétique est de manière analogue reçu dans une cavité ménagée dans le boîtier de protection 12, les positions respectives de l'aimant permanent et du premier organe ferromagnétique étant telles que l'aimant permanent et le premier organe ferromagnétique sont en regard l'un de l'autre lorsque le module d'alimentation 14 est dans la première position de déconnexion.

Les moyens de verrouillage 18 sont, par exemple, des moyens élastiques de verrouillage. Sur la figure 6, les moyens de verrouillage 18 comprennent les organes de blocage 37 portés par le logement 16 et les organes de verrouillage 26 portés par le module d'alimentation 14.

En variante non représentée, les moyens de verrouillage 18 sont des moyens magnétiques de verrouillage, et comportent par exemple l'aimant permanent solidaire du module d'alimentation 14 et un deuxième organe ferromagnétique solidaire du boîtier de protection 12, l'aimant permanent étant adapté pour exercer une force d'attraction magnétique sur le deuxième organe ferromagnétique lorsqu'il est en regard de celui-ci. Le deuxième organe ferromagnétique est par exemple reçu dans une cavité correspondante ménagée dans le boîtier de protection 12, et les positions respectives de l'aimant permanent et du deuxième organe ferromagnétique sont telles que l'aimant permanent et le deuxième organe ferromagnétique sont en regard l'un de l'autre lorsque le module d'alimentation 14 est en position de connexion.

Les moyens d'arrêt 19 sont, par exemple, des moyens élastiques d'arrêt. Sur la figure 7, les moyens d'arrêt 19 comprennent la saillie d'arrêt 28 et la butée 40 apte à coopérer avec la saillie d'arrêt 28.

La coque de protection 21 est par exemple en forme d'un parallélépipède rectangle. La coque de protection 21 comporte quatre faces latérales 41A et une face inférieure 41 B. Les faces latérales 41 A sont par exemple rectangulaires. Sur la figure 5, la coque de protection 21 est formée de deux pièces distinctes.

Les deuxièmes bornes secondaires de connexion 22 sont connectées électriquement au circuit de conversion. Les deuxièmes bornes secondaires de connexion 22 sont aptes à être connectées aux premières bornes secondaires de connexion en position de connexion du module d'alimentation 14.

Le circuit de conversion comporte au moins un transformateur de tension, non représenté. Le circuit de conversion comporte par exemple un convertisseur de courant alternatif en courant continu, ou en variante un convertisseur de courant continu en courant alternatif.

Les organes de verrouillage 26 sont mobiles entre une position de verrouillage et une position de déverrouillage. Dans la position de verrouillage, les organes de verrouillage 26 sont aptes à coopérer avec les organes de blocage 37 pour bloquer le module d'alimentation 14 en position de connexion. Dans la position de déverrouillage, les organes de verrouillage 26 sont configurés pour permettre le mouvement du module d'alimentation 14 hors de la position de connexion. Sur les figures 4 et 6, les organes de verrouillage 26 comprennent deux portions flexibles 42, chacune étant munie d'une saillie de verrouillage 44 et de moyens complémentaires de commande 46 apte à coopérer avec les éléments de commande 31.

Sur la figure 4, la languette élastique 30 est venue de matière avec la coque de protection 21. La languette 30 est apte à se déformer vers l'intérieur de la coque de protection 21 sous l'action d'une force supérieure au poids du module d'alimentation 14.

Les éléments de commande 31 comprennent au moins un ergot d'actionnement 47A configuré pour coopérer avec les moyens de complémentaire de commande 46 et au moins un flanc vertical 47B de liaison de l'ergot d'actionnement 47A correspondant avec la poignée de préhension 32, comme représenté sur la figure 6. Dans l'exemple de réalisation de la figure 5, les éléments de commande 31 comprennent deux ergots d'actionnement 47A et deux flancs verticaux 47B de liaison des ergots d'actionnement avec la poignée de préhension 32. Chaque ergot d'actionnement 47A est configuré pour agir sur une portion flexible 42 correspondante.

Sur la figure 5, la poignée de préhension 32 comprend une platine supérieure 48. La platine supérieure 48 est solidaire de chaque flanc vertical 47B, et chaque flanc vertical 47B est par exemple venu de matière avec la platine supérieure 48. La platine supérieure 48 et les éléments de commande 31 sont mobiles en translation selon la direction de connexion Z par rapport à la coque de protection 21.

La fente verticale 38 est apte à permettre une translation verticale de la saillie d'arrêt 28 La fente verticale 38 est dimensionnée pour que la saillie d'arrêt 28 vienne au contact de la butée 40 lorsque le module d'alimentation 14 est dans la première position de déconnexion. Dans un mode de réalisation préférentiel, la fente verticale 38 est propre à être recouverte par le capot 10 quand il est fixé au bloc disjoncteur 4.

La butée 40 est située à l'extrémité supérieure de la fente verticale 38.

Sur la figure 6, la saillie de verrouillage 44 comporte un pan incliné 52 apte à faciliter le mouvement du module d'alimentation 14 depuis l'une des positions de déconnexion vers la position de connexion.

La saillie de verrouillage 44 est apte à empêcher le mouvement du module d'alimentation 14 hors de la position de connexion quand les moyens de verrouillage 18 sont en position de verrouillage. Sur la figure 6, la saillie de verrouillage 44 comporte une surface de blocage 54 apte à coopérer avec l'organe de blocage 37. La surface de blocage 54 est de préférence sensiblement perpendiculaire à la direction de connexion Z.

Les moyens complémentaires de commande 46 comportent, pour chaque portion flexible 42, une surface de came 56 apte à coopérer avec un ergot d'actionnement 47A correspondant pour déplacer la saillie de verrouillage 44 correspondante vers l'intérieur du module d'alimentation 14, c'est-à-dire pour faire passer les moyens de verrouillage 18 de leur position de verrouillage à leur position de déverrouillage. La surface de came 56 forme un angle strictement compris entre 0° et 90° avec la face latérale 41 A de la coque, c'est-à-dire avec la direction verticale Z, l'angle étant de préférence compris entre 10 et 50°.

Les moyens complémentaires de commande 46 comportent, pour chaque portion flexible 42, une surface 58 de stabilisation de la saillie de verrouillage 44 à l'écart de l'organe de blocage 37 correspondant. Chaque surface de stabilisation 58 est configurée pour maintenir les moyens de verrouillage 18 dans leur position de déverrouillage, après la saisie par un opérateur de la poignée de préhension 32. Chaque surface de stabilisation 58 est sensiblement parallèle à la face latérale 41 A de la coque, c'est-à-dire à la direction verticale Z. Chaque surface de stabilisation 58 est susceptible d'effectuer une rotation de quelques degrés autour d'une direction perpendiculaire à la direction verticale Z, lors du passage des moyens de verrouillage 18 de leur position de verrouillage à leur position de déverrouillage.

La portion flexible 42 est par exemple venue de matière avec la coque de protection 21. La portion flexible 42 est apte à se déformer vers l'intérieur de la coque de protection 21 sous l'action d'une force F, visible à la figure 6.

Dans l'exemple de réalisation des figures 1 à 8, le module mobile, de préférence en translation, par rapport au boitier de protection 12 est le module d'alimentation 14. L'homme du métier comprendra alors que l'invention s'applique plus généralement à tout module du déclencheur 6, et que les moyens 17 de maintien dans au moins une position de déconnexion sont, en variante ou en complément, associés à tout type de module inclus dans le déclencheur 6. De manière analogue, les moyens d'arrêt 19 et/ou les moyens de verrouillage 18 sont, en variante ou en complément, associés à tout type de module qui est inclus dans le déclencheur 6 et est mobile par rapport au boitier de protection 12.

Ainsi, le module d'alimentation 14 est mobile en translation par rapport au boîtier de protection 12 du déclencheur selon une direction de connexion. Le module d'alimentation 14 est mobile entre une position de connexion et une première position de déconnexion. Les moyens de verrouillage 18 sont, par défaut, i.e. lorsque la poignée de préhension 32 n'est pas manipulée, aptes à bloquer le module d'alimentation 14 dans la position de connexion. Autrement dit, lorsque le module d'alimentation 14 est en position de connexion et que les moyens de verrouillage 18 sont en position de verrouillage, les moyens de verrouillage 18 empêchent le mouvement du module d'alimentation 14 hors de la position de verrouillage tant que la poignée de préhension 32 n'est pas manipulée.

L'élasticité de la portion flexible 42 assure un maintien des moyens de verrouillage 18 dans leur position de verrouillage en l'absence d'action sur la poignée de préhension 32.

Le mouvement des moyens de verrouillage 18 de leur position de verrouillage à leur position de déverrouillage est obtenu par action sur la poignée de préhension 32. Le mouvement en translation de la poignée de préhension 32 par rapport à la coque 21 entraîne le mouvement des ergots d'actionnement 47A selon la direction de connexion. De par la surface de came 56, les ergots d'actionnement 47A entraînent la rotation de la portion flexible 42 des moyens de verrouillage 18, notamment des saillies de verrouillage 44, vers l'intérieur de la coque 21. Les moyens de verrouillage 18 passent alors dans leur position de déverrouillage, et la poursuite du mouvement de traction vers le haut de la poignée de préhension 32 provoque alors une extraction au moins partielle du module d'alimentation 14 par rapport au boitier de protection 12, c'est-à-dire un mouvement du module d'alimentation 14 depuis sa position de connexion vers l'une de ses positions de déconnexion en exerçant sur la poignée de préhension 32 une force de traction T dans la direction de connexion Z visible sur les figures 2 et 3.

Le mouvement du module d'alimentation 14 par rapport au boîtier 12 et le mouvement de la poignée de préhension 32 par rapport à la coque 21 sont des mouvements de translation selon la direction de connexion Z.

Une traction sur la poignée de préhension 32 permet alors d'obtenir à la fois le déverrouillage du module d'alimentation 14 et le mouvement du module d'alimentation 14 hors de la position de connexion. De plus, le choix d'un tel mouvement de translation du module d'alimentation 14 par rapport au boîtier 12 permet l'utilisation de moyens de maintien 17 simples, tels que des moyens élastiques de maintien, par exemple des moyens de maintien par encliquetage, ou encore des moyens magnétiques de maintien.

Dans l'exemple de la figure 7, le maintien du module d'alimentation 14 dans la première position de déconnexion est obtenu grâce à l'encliquetage des saillies de maintien 24 dans la première ouverture 34. Autrement dit, la coopération des saillies de maintien 24 par encliquetage avec la première ouverture 34 assure une force de maintien supérieure au poids du module d'alimentation 14 et s'opposant audit poids du module d'alimentation 14 selon la direction verticale Z.

La flexibilité de la languette élastique 30 permet sa déformation vers l'intérieur de la coque 21 lors de l'exercice d'une force supérieure à la force de maintien. L'application selon la direction de connexion d'une force supérieure à la force de maintien, elle-même supérieure au poids du module d'alimentation 14, entraîne alors le mouvement du module d'alimentation 14 de la première position de déconnexion vers la position de connexion.

Selon la figure 8, lorsque le module d'alimentation 14 est en position de connexion, les saillies de maintien 24 sont encliquetées dans l'ouverture basse 36, et la languette 30 est alors dans sa position de repos. L'encliquetage des saillies de maintien 24 dans l'ouverture basse 36 permet une position de la saillie d'arrêt 28 à l'écart de la paroi latérale 33B, et de limiter ainsi une déformation de la languette 30 dans cette position. La flexibilité de la languette élastique 30 permet la déformation de la languette 30 vers l'intérieur de la coque 21 sous l'action d'une force supérieure au poids du module. En conséquence, si un opérateur exerce une force supérieure au poids du module d'alimentation 14 dans la direction de connexion, l'opérateur peut forcer le mouvement du module d'alimentation 14 de la position de connexion à la première position de déconnexion lorsque les moyens de verrouillage 18 sont dans leur position de déverrouillage.

Lorsque le module d'alimentation 14 est dans la première position de déconnexion, la saillie d'arrêt 28 est en appui contre la butée 40 de la fente verticale 38. La saillie d'arrêt 28 empêche donc le mouvement du module d'alimentation 14 vers l'extérieur du boîtier 12. La flexibilité de la languette 30 permet néanmoins à un opérateur de forcer le mouvement de la languette 30 vers l'intérieur de la coque 21, par exemple à l'aide d'un outil, tel qu'un tournevis, aux fins de l'extraction totale du module d'alimentation 14 par rapport au boîtier 12. L'opérateur désengage alors la saillie d'arrêt 28 par rapport à la butée 40.

Selon un mode de réalisation préférentiel, le capot 10 recouvre entièrement la fente 38 lorsqu'il est fixé au bloc disjoncteur 4. Il est alors nécessaire de démonter le capot 10 pour pouvoir désengager la saillie d'arrêt 28 de la butée 40, et donc pour pouvoir extraire totalement le module d'alimentation 14 par rapport au boîtier 12.

Dans l'exemple de la figure 1, le capot 10 comporte une ouverture en regard de la poignée de préhension 32, et ne recouvre alors pas la poignée de préhension 32 lorsqu'il est fixé au bloc disjoncteur 4. Le capot 10 permet donc à un opérateur d'agir directement sur la poignée de préhension 32, sans avoir à retirer le capot 10, pour déplacer le module d'alimentation 14 entre sa position de connexion et sa première position de déconnexion. L'opérateur peut ainsi facilement déconnecter électriquement le module d'alimentation 14, par exemple pour effectuer des tests, sans pour autant démonter le capot 10.

Le mouvement de translation permet une déconnexion aisée du module d'alimentation 14 par un mouvement simple pour l'opérateur. De plus, le choix d'un mouvement de translation permet de minimiser le volume du logement 16 de réception du module d'alimentation 14. Enfin, un opérateur peut aisément vérifier la déconnexion du module d'alimentation 14 par une simple vérification visuelle de la position du module.

Un tel dispositif de commutation 2 permet donc une déconnexion aisée du module d'alimentation 14, puis son maintien dans la première position de déconnexion. La première position de déconnexion correspond en outre à une extraction seulement partielle du module d'alimentation 14 par rapport au boîtier 12, ce qui évite de perdre ou de détériorer le module d'alimentation 14 lors des tests. Un tel dispositif de commutation 2 facilite donc la réalisation de tests électriques nécessitant la déconnexion du module d'alimentation 14.

De plus, le dispositif de commutation 2 selon l'invention empêche l'extraction du module d'alimentation 14 si le capot 10 n'est pas démonté. Ainsi, le dispositif de commutation 2 est sécurisé en ce qu'il permet l'extraction du module d'alimentation 14 seulement par les opérateurs habilités à démonter le capot 10.

En variante, la languette 30 est portée par une paroi latérale du logement 16. Le boîtier 12 comporte alors un élément de traction (non représenté) apte à forcer la déformation de la languette 30 vers l'extérieur du boîtier 12. La première ouverture 34, la deuxième ouverture 36 et la fente 38 sont alors portées par le module d'alimentation 14. Le reste du dispositif de commutation 2 est inchangé.

Selon cette variante, l'extraction du module d'alimentation 14 hors du boîtier 12 est permise via l'application par l'opérateur sur l'élément de traction d'une force dirigée vers l'extérieur du boîtier 12. Cette force permet de désengager la saillie d'arrêt 28 de la butée 40. Cette variante de réalisation présente l'avantage de ne pas nécessiter l'utilisation d'un outil additionnel, tel qu'un tournevis, pour permettre l'extraction du module d'alimentation 14. De plus, il n'est pas nécessaire de prévoir dans le module d'alimentation 14 un volume permettant la déformation de la languette 30.

On conçoit ainsi que le déclencheur 6 selon l'invention permet une déconnexion électrique aisée du module d'alimentation 14 et sa mise en sécurité pendant la réalisation de tests électriques.

## Revendications

1. Déclencheur (6) pour dispositif de commutation électrique (2) comprenant :
- un boîtier de protection (12),
- des premières bornes de connexion électrique, et
- un module d'alimentation (14) comportant au moins un transformateur et des deuxièmes bornes (22) d'entrée et de sortie aptes à être connectées aux premières bornes de connexion selon une direction de connexion,
le module d'alimentation (14) étant apte à générer une tension d'alimentation à partir d'une tension d'entrée reçue entre les deuxièmes bornes d'entrée et à délivrer la tension d'alimentation entre les deuxièmes bornes de sortie,
**caractérisé en ce que** le module d'alimentation (14) est mobile par rapport au boîtier de protection (12).

2. Déclencheur (6) selon la revendication 1, dans lequel le module d'alimentation (14) est mobile en translation par rapport au boîtier de protection (12) selon la direction de connexion.

3. Déclencheur (6) selon la revendication 1 ou 2, dans lequel le module d'alimentation (14) est amovible par rapport au boîtier de protection (12).

4. Déclencheur (6) selon l'une des revendications précédentes, dans lequel le module d'alimentation (14) est mobile entre une position de connexion dans laquelle les deuxièmes bornes (22) sont connectées aux premières bornes et au moins une position de déconnexion dans laquelle les deuxièmes bornes (22) sont déconnectées des premières bornes de connexion.

5. Déclencheur (6) selon l'une des revendications précédentes, dans lequel le déclencheur (6) comporte en outre des moyens (17) de maintien du module d'alimentation (14) dans au moins une position de déconnexion.

6. Déclencheur (6) selon l'une des revendications précédentes, dans lequel le déclencheur (6) comporte en outre des moyens de verrouillage (18) mobiles entre une position de verrouillage dans laquelle le module d'alimentation (14) est bloqué en position de connexion et une position de déverrouillage permettant le mouvement du module d'alimentation (14) hors de la position de connexion.

7. Déclencheur (6) selon la revendication 6, dans lequel le module d'alimentation (14) comporte en outre des éléments de commande (31) configurés pour déplacer les moyens de verrouillage (18) entre leur position de verrouillage et leur position de déverrouillage.

8. Déclencheur (6) selon la revendication 7, dans lequel les éléments de commande (31) sont solidaires d'un organe de préhension (32) configuré pour être saisi par un opérateur.

9. Déclencheur (6) selon l'une des revendications précédentes, dans lequel le déclencheur (6) comporte en outre des moyens d'arrêt (19) mobiles entre une position d'arrêt empêchant le retrait du module d'alimentation (14) hors du boîtier de protection (12) et une position libre permettant le retrait du module d'alimentation (14) hors du boîtier de protection (12).

10. Dispositif de commutation électrique (2), tel qu'un disjoncteur, comprenant un déclencheur (6) selon l'une quelconque des revendications précédentes.

11. Dispositif de commutation électrique (2) selon la revendication 10, dans lequel le déclencheur (6) est conforme à la revendication 9, et le dispositif de commutation électrique (2) comporte en outre une embase (8) et un capot de protection (10) fixé à l'embase (8) de manière amovible, le capot (10) recouvrant lorsqu'il est fixé à l'embase (8) les moyens d'arrêt (19) de manière à en empêcher l'accès depuis l'extérieur du capot (10).

## Patentansprüche

1. Auslöser (6) für eine elektrische Schaltervorrichtung (2) umfassend:
- ein Schutzgehäuse (12),
- erste elektrische Verbindungsanschlüsse,
- ein Versorgungsmodul (14), das mindestens einen Transformator und zweite Eingangs- und Ausgangsanschlüsse (22), die geeignet sind, an die ersten Verbindungsanschlüsse gemäß einer Verbindungsrichtung angeschlossen zu werden, umfasst,
- wobei das Versorgungsmodul (14) in der Lage ist, eine Versorgungsspannung aus einer Eingangsspannung zu erzeugen, die zwischen den zweiten Eingangsanschlüssen erhalten wird, und die Versorgungsspannung an die zweiten Ausgangsanschlüssen zu liefern,
- **dadurch gekennzeichnet, dass** das Versorgungsmodul (14) in Bezug auf das Schutzgehäuse (12) beweglich ist.

2. Auslöser (6) nach Anspruch 1, bei dem das Versorgungsmodul (14) in Bezug auf das Schutzgehäuse (12) gemäß der Verbindungsrichtung translatorisch beweglich ist.

3. Auslöser (6) nach Anspruch 1 oder 2, bei dem das Versorgungsmodul (14) lösbar in Bezug auf das Schutzgehäuse (12) ist.

4. Auslöser (6) nach einem der vorhergehenden Ansprüche, bei dem das Versorgungsmodul (14) zwischen einer Verbindungsposition, in der die zweiten Anschlüsse (22) mit den ersten Anschlüssen verbunden sind, und mindestens einer Unterbrechungsposition beweglich ist, in der die zweiten Anschlüsse (22) zu den ersten Verbindungsanschlüssen unterbrochen sind.

5. Auslöser (6) nach einem der vorhergehenden Ansprüche, bei dem der Auslöser (6) außerdem Mittel (17) zum Halten des Versorgungsmoduls (14) in mindestens einer Unterbrechungsposition aufweist.

6. Auslöser (6) nach einem der vorhergehenden Ansprüche, bei dem der Auslöser (6) außerdem Verriegelungsmittel (18) aufweist, die zwischen einer Verriegelungsposition, in der das Versorgungsmodul (14) in der Verbindungsposition blockiert ist, und einer Entriegelungsposition, die die Bewegung des Versorgungsmoduls (14) aus der Verbindungsposition gestattet, beweglich sind.

7. Auslöser (6) nach Anspruch 6, bei dem das Versorgungsmodul (14) außerdem Steuerelemente (31) aufweist, die ausgebildet sind, die Verriegelungsmittel (18) zwischen ihrer Verriegelungsposition und ihrer Entriegelungsposition zu bewegen.

8. Auslöser (6) nach Anspruch 7, bei dem die Steuerelemente (31) mit einem Greiforgan (32) verbunden sind, das ausgebildet ist, von einer Bedienperson ergriffen zu werden.

9. Auslöser (6) nach einem der vorhergehenden Ansprüche, bei dem der Auslöser (6) außerdem Arretierungsmittel (19) aufweist, die zwischen einer Arretierungsposition, in der das Herausnehmen des Versorgungsmoduls (14) aus dem Schutzgehäuse (12) verhindert wird, und einer freien Position, in der das Versorgungsmodul (14) aus dem Schutzgehäuse (12) entnommen werden kann, beweglich sind.

10. Elektrische Schaltervorrichtung (2), wie ein Trennschalter, einen Auslöser (6) nach einem beliebigen der vorhergehenden Ansprüche umfassend.

11. Elektrische Schaltervorrichtung (2) nach Anspruch 10, bei der der Auslöser (6) entsprechend Anspruch 9 ausgebildet ist und die elektrische Schaltervorrichtung (2) außerdem eine Grundplatte (8) und eine Schutzabdeckung (10) aufweist, die an der Grundplatte (8) in lösbarer Weise befestigt ist, wobei die Abdeckung die Arretiermittel (19) bedeckt, wenn sie an der Grundplatte (8) befestigt ist, um den Zugang von außerhalb der Abdeckung (10) zu verhindern.

## Claims

1. Tripping unit (6) for an electrical switching device (2) comprising:
• a protective case (12),
• first electrical connection terminals, and
• a supply module (14) comprising at least one transformer and second input and output terminals (22) capable of being connected to the first connection terminals in a direction of connection,
wherein the supply module (14) is capable of generating a supply voltage from an input voltage received between the second input terminals and of delivering the supply voltage between the second output terminals,
**characterised in that** the supply module (14) is movable in relation to the protective case (12).

2. Tripping unit (6) according to claim 1, in which the supply module (14) is capable of translation movement in relation to the protective case (12) in the direction of connection.

3. Tripping unit (6) according to claim 1 or 2, in which the supply module (14) is removable in relation to the protective case (12).

4. Tripping unit (6) according to one of the preceding claims, in which the supply module (14) is movable between a connection position in which the second terminals (22) are connected to the first terminals, and at least one disconnection position in which the second terminals (22) are disconnected from the first connection terminals.

5. Tripping unit (6) according to one of the preceding claims, in which the tripping unit (6) additionally comprises means (17) for holding the supply module (14) in at least one disconnection position.

6. Tripping unit (6) according to one of the preceding claims, in which the tripping unit (6) additionally comprises locking means (18) movable between a locking position in which the supply module (14) is locked in the connection position, and an unlocking position enabling the supply module (14) to move out of the connection position.

7. Tripping unit (6) according to claim 6, in which the supply module (14) additionally comprises control elements (31) configured to displace the locking means (18) between their locking position and their unlocking position.

8. Tripping unit (6) according to claim 7, in which the control elements (31) are fixed to a gripping element (32) configured to be grasped by an operator.

9. Tripping unit (6) according to one of the preceding claims, in which the tripping unit (6) additionally comprises stop means (19) movable between a stop position preventing the supply module (14) from moving back out of the protective case (12) and a release position allowing the supply module (14) to move back out of the protective case (12).

10. Electrical switching device (2) such as a circuit breaker, comprising a tripping unit (6) according to any one of the preceding claims.

11. Electrical switching device (2) according to claim 10, in which the tripping unit (6) is in accordance with claim 9, and the electrical switching device (2) additionally comprises a seating (8) and a protective cover (10) removably fixed to the seating (8), wherein when it is fixed to the seating (8) the cover (10) covers the stop means (19) in order to prevent access thereto from outside the cover (10).
